# EUROPÄISCHE PATENTSCHRIFT

(11) **EP 3 830 804 B1**
(45) Veröffentlichungstag und Bekanntmachung des Hinweises auf die Patenterteilung: **23.08.2023**
(21) Anmeldenummer: 18785850.1
(22) Anmeldetag: 26.09.2018
(51) Int. Cl.: G08C 13/00

(54) **FUNKSENSORKNOTEN**
WIRELESS SENSOR NODE
NOEUDS DE CAPTEURS SANS FIL

(43) Veröffentlichungstag der Anmeldung: 09.06.2021
(73) Patentinhaber: Siemens Energy Global GmbH & Co. KG, 81739 München (DE)
(72) Erfinder: ARMSCHAT, Christoph, 91058 Erlangen (DE); WEIGT, Uwe, 91056 Erlangen (DE)
(86) Internationale Anmeldenummer: PCT/EP2018/076156
(87) Internationale Veröffentlichungsnummer: WO 2020/064101

(56) Entgegenhaltungen:
- US-A1- 2007 182 362
- US-A1- 2010 264 906
- US-A1- 2011 148 345

## Beschreibung

Die Erfindung betrifft einen Funksensorknoten.

Ein Funksensorknoten übermittelt mittels eines Sensors erfasste Messdaten drahtlos mittels Funkwellen an einen Empfänger. Funksensorknoten werden häufig an schwer zugänglichen oder gefährlichen Orten angeordnet, an denen eine Verkabelung, ein Austausch und/oder eine Wartung des Sensors nicht möglich oder sehr aufwändig sind. Deshalb werden an einen Funksensorknoten in der Regel besondere Anforderungen hinsichtlich dessen Robustheit, Langlebigkeit, Funkreichweite und autarker Energieversorgung gestellt. Diese Anforderungen erschweren häufig insbesondere die Ausführung eines Funksensorknotens in einer kleinen Baugröße. Ferner erweist sich die Energieversorgung häufig als problematisch. So ermöglichen Batterien einerseits zwar eine autarke Energieversorgung, haben andererseits aber nur eine eingeschränkte Lebensdauer. Gerade bei Funksensorknoten ist ein Austausch einer Batterie jedoch häufig schwierig oder nicht möglich. Ein sparsamer Energieverbrauch kann zwar die Lebensdauer einer Batterie verlängern, andererseits aber Abstriche bei der Sendeleistung und/oder den Betriebszeiten des Funksensorknotens erfordern.

Aus der Schrift US 2007/0182362 A1 ist ein Gerät zur Energieernte (energy harvesting) und zur Speicherung dieser elektrischen Energie bekannt. Dazu weist das Gerät einen Energiewandler (wie beispielsweise einen Solarwandler, einen Vibrationswandler, einen thermischen Wandler o.ä.) auf. Mit der in elektrische Energie gewandelten Energie werden Energiespeicher aufgeladen. Das Gerät hat vorzugsweise die Größe einer Standard-Batterie, damit eine herkömmliche Batterie durch dieses Gerät ersetzt werden kann.

Die Patentanmeldung US 2010/0264906 A1 offenbart ein Gerät zur Messung der elektrischen Leistung an einem Leistungsschalter. Dieses Gerät weist einen Stromwandler auf, der an einer zu dem Leistungsschalter führenden elektrischen Leitung platziert ist. Der von dem Stromwandler gelieferte Strom dient zum einen zur Bestimmung der elektrischen Leistung und zum anderen zur Energieversorgung des Geräts.

Der Erfindung liegt die Aufgabe zugrunde, einen verbesserten Funksensorknoten und ein Verfahren zu dessen Betreiben anzugeben, insbesondere für den Einsatz in einer elektromagnetisch hoch belasteten Umgebung.

Die Aufgabe wird erfindungsgemäß durch einen Funksensorknoten mit den Merkmalen des Anspruchs 1 und ein Verfahren mit den Merkmalen des Anspruchs 14 gelöst.

Vorteilhafte Ausgestaltungen der Erfindung sind Gegenstand der Unteransprüche.

Ein erfindungsgemäßer Funksensorknoten umfasst eine Sensoreinheit zum Erfassen einer Messgröße und Ausgeben eines analogen elektrischen Sensorsignals, eine Energieernteeinheit zum Ernten von Energie aus dem Sensorsignal, eine Signalverarbeitungseinheit zum Erzeugen eines Übertragungssignals aus dem Sensorsignal und eine Funkeinheit zum Senden des Übertragungssignals als ein Funksignal. Das Sensorsignal ist wechselweise der Energieernteeinheit und der Signalverarbeitungseinheit zuführbar.

Die Erfindung sieht also vor, das elektrische Sensorsignal der Sensoreinheit eines Funksensorknotens zur Energieversorgung des Funksensorknotens zu verwenden. Dazu weist der Funksensorknoten eine Energieernteeinheit zum Ernten von Energie (insbesondere elektrischer Energie), dem so genannten Energy Harvesting, aus dem Sensorsignal auf. Die Erfindung sieht vor, das Sensorsignal wechselweise der Signalverarbeitungseinheit zum Erzeugen eines Übertragungssignals aus dem Sensorsignal und der Energieernteeinheit zum Ernten von Energie zuzuführen. Die Erfindung nutzt aus, dass ein Funksensorknoten in der Regel nicht ständig ein Sensorsignal verarbeitet und als Funksignal sendet, sondern sich die überwiegende Zeit in einem Schlafmodus befindet, um Energie zu sparen. Dieser Schlafmodus wird erfindungsgemäß genutzt, um Energie aus dem Sensorsignal zu ernten. Die Energieernteeinheit kann insbesondere auch als Energiegewinnungseinheit bezeichnet werden. Die Energieernteeinheit kann also auch als Energiegewinnungseinheit zum Gewinnen von elektrischer Energie aus dem Sensorsignal bezeichnet werden; die Energieernteeinheit dient zum Gewinnen von Energie aus dem Sensorsignal. Es handelt sich dabei insbesondere um elektrische Energie.

Die Erfindung sieht vor, dass die Signalverarbeitungseinheit eine Mittelungsschaltung zum Erzeugen des Übertragungssignals als ein Mittelwert des mit einer Gleichrichterschaltung gleichgerichteten Sensorsignals aufweist. Bei dieser Ausgestaltung der Erfindung wird auf eine aufwändige Auswertung des Sensorsignals in dem Funksensorknoten verzichtet und stattdessen als Übertragungssignal lediglich ein Mittelwert des gleichgerichteten Sensorsignals erzeugt. Gegenüber einer Auswertung des Sensorsignals in dem Funksensorknoten ist diese Erzeugung eines Übertragungssignals besonders energiesparend. Die energieintensive Auswertung des Übertragungssignals erfolgt in diesem Fall bei einem Benutzer des Funksensorknotens. Zum Auswerten des Übertragungssignals wird beispielsweise in einem Prüffeld des Herstellers des Funksensorknotens eine Kalibrierkurve ausgemessen, die das Übertragungssignal als Funktion der Meßgröße darstellt und einem Benutzer des Funksensorknotens zur Verfügung gestellt wird.

Die Erfindung sieht vor, dass alternativ von der Signalverarbeitungseinheit als Übertragungssignal ein Effektivwert des Sensorsignals erzeugt wird. Diese zur vorgenannten Ausgestaltung alternative Ausgestaltung der Erfindung wird vorzugsweise dann eingesetzt, wenn dem Funksensorknoten durch das Energieernten ausreichend Energie zur Berechnung des Effektivwerts zur Verfügung steht.

Bei einer weiteren Ausgestaltung der Erfindung weist der Funksensorknoten einen Signaleingang, dem das Sensorsignal zugeführt wird, und eine Umschaltlogik, durch die der Signaleingang wechselweise mit der Energieernteeinheit und der Signalverarbeitungseinheit verbindbar ist, auf. Diese Ausgestaltung der Erfindung realisiert die abwechselnde Zuführung des Sensorsignals zu der Signalverarbeitungseinheit und der Energieernteeinheit durch eine Umschaltlogik, die den Signaleingang abwechselnd mit der Signalverarbeitungseinheit und der Energieernteeinheit verbindet.

Eine weitere Ausgestaltung der Erfindung sieht eine Spannungsbegrenzungseinheit zum Schutz des Signaleingangs vor Überspannungen vor. Diese Ausgestaltung der Erfindung erhöht vorteilhaft die Robustheit des Signaleingangs gegen Stoßspannungen. Diese können verursacht sein durch direkte Einkopplungen oder durch induktive Einkopplungen (beispielsweise von Stromstößen in nahe vorbeilaufenden Strombahnen) oder durch kapazitive Einkopplungen, die insbesondere in der Umgebung von Hochspannungsanlagen auftreten können.

Eine weitere Ausgestaltung der Erfindung sieht vor, dass der Signaleingang aus einem Sensorknotengehäuse des Funksensorknotens herausgeführte Kontakte aufweist. Dadurch wird eine Kontaktierung des Signaleingangs von außen ermöglicht. Ferner kann einer der Kontakte genutzt werden, um den Kontakt außerhalb des Funksensorknotens auf ein Massepotential zu legen.

Eine weitere Ausgestaltung der Erfindung sieht vor, dass der Funksensorknoten ein in einem Kunststoff mit niedriger Permittivität vergossenes Sensorknotengehäuse aufweist. Dadurch werden die Funksignale der Funkeinheit vorteilhaft durch das Sensorknotengehäuse kaum gedämpft.

Weitere Ausgestaltungen der Erfindung sehen vor, dass die Funkeinheit eine Antenne, beispielsweise eine Ringantenne mit einer oder mehreren Windungen, aufweist und dazu ausgebildet ist, mit der Antenne wechselweise das Funksignal zu senden und aus einem in einer Umgebung des Funksensorknotens vorhandenen Magnetfeld induktiv Energie zu ernten und/oder eine Magnetfeldstärke eines in einer Umgebung des Funksensorknotens vorhandenen Magnetfeldes zu erfassen. Diese Ausgestaltungen der Erfindung sehen also vor, die Antenne des Funksensorknotens nicht nur dem Senden von Funksignalen, sondern außerdem zum Ernten von Energie aus einem Magnetfeld und/oder zum Erfassen einer Magnetfeldstärke eines Magnetfeldes in der Umgebung des Funksensorknotens zu verwenden. Dadurch wird die Antenne vorteilhaft auch zur Energieversorgung des Funksensorknotens und/oder als Magnetfeldsensor genutzt.

Eine weitere Ausgestaltung der Erfindung sieht vor, dass der Funksensorknoten an einer elektrisch leitfähigen Oberfläche angeordnet ist und einen mit der elektrisch leitfähigen Oberfläche elektrisch verbundenen Masseanschluss aufweist. Außerdem kann der Funksensorknoten eine mit der elektrisch leitfähigen Oberfläche verbundene elektromagnetische Abschirmung aufweisen. Diese Ausgestaltung der Erfindung nutzt eine elektrisch leitfähige Oberfläche, an der der Funksensorknoten angeordnet ist, zur Potentialanbindung des Funksensorknotens und einer elektromagnetischen Abschirmung des Funksensorknotens.

Bei einer weiteren Ausgestaltung der Erfindung weist der Funksensorknoten eine Energiespeichereinheit zur Speicherung von Energie auf. Die Energiespeichereinheit weist beispielsweise einen Superkondensator und/oder einen Akkumulator auf. Wenn die Energiespeichereinheit einen Superkondensator und einen Akkumulator aufweist, wird der Akkumulator beispielsweise nur geladen, wenn der Superkondensator auf eine Nennspannung aufgeladen ist. Diese Ausgestaltungen der Erfindung ermöglichen die Speicherung insbesondere der aus dem Sensorsignal geernteten Energie, wenn die geerntete Energie momentan nicht zur Energieversorgung des Funksensorknotens benötigt wird. Die Verwendung eines Superkondensators und eines Akkumulators kombiniert die schnelle Be- und Entladbarkeit eines Superkondensators mit der höheren Kapazität eines Akkumulators. Außerdem haben Superkondensatoren höhere Lebensdauern als Akkumulatoren, so dass der Superkondensator noch lange verwendbar ist, wenn die Lebensdauer des Akkumulators bereits abgelaufen ist. Das Laden des Akkumulators erfolgt nur nach abgeschlossener Aufladung des Superkondensators auf eine Nennspannung. Dies wird durch eine Entkopplungsschaltung erreicht. Wenn der Akkumulator nach einigen Jahren Betrieb defekt wird, so baut er keine Spannung mehr auf. Die Entkoppelungsschaltung vermeidet dann eine Entladung des Superkondensators durch den defekten Akkumulator, so dass der Funksensorknoten weiterhin mit Energie aus dem Superkondensator versorgt werden kann. Die parallele Installation des Superkondensators und des Akkumulators hat den Vorteil, dass - je nach Energieernte und Zykluszeiten - in den ersten Jahren des Einsatzes des Funksensorknotens deutlich mehr Mess- und Rechenaufgaben abgearbeitet werden können als mit alleiniger Speisung aus dem Superkondensator.

Bei dem erfindungsgemäßen Verfahren zum Betreiben eines erfindungsgemäßen Funksensorknotens werden dementsprechend mit der Sensoreinheit die Messgröße erfasst und das Sensorsignal ausgegeben, das Sensorsignal wird wechselweise der Energieernteeinheit und der Signalverarbeitungseinheit zugeführt, mit der Signalverarbeitungseinheit wird das Übertragungssignal aus dem Sensorsignal erzeugt, mit der Funkeinheit wird das Übertragungssignal als ein Funksignal gesendet, und mit der Energieernteeinheit wird Energie aus dem Sensorsignal geerntet.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung von Ausführungsbeispielen, die im Zusammenhang mit den Zeichnungen näher erläutert werden. Dabei zeigen:
- FIG 1: ein Blockdiagramm eines Funksensorknotens,
- FIG 2: einen Schaltplan einer Gleichrichterschaltung und einer Mittelungsschaltung zum Erzeugen eines Übertragungssignals,
- FIG 3: einen Schaltplan einer Energiespeichereinheit.

Einander entsprechende Teile sind in den Figuren mit denselben Bezugszeichen versehen.

Figur 1 zeigt ein Blockdiagramm eines Ausführungsbeispiels eines erfindungsgemäßen Funksensorknotens 1. Der Funksensorknoten 1 umfasst ein Sensorknotengehäuse 3, eine Sensoreinheit 5, einen Signaleingang 7, eine Umschaltlogik 9, eine Signalverarbeitungseinheit 11, eine Energieernteeinheit 13 mit einer Energiespeichereinheit 15, eine Funkeinheit 17 und eine elektromagnetische Abschirmung 19.

Mit der Sensoreinheit 5 werden eine Messgröße erfasst und ein die Messgröße repräsentierendes analoges elektrisches Sensorsignal S an den Signaleingang 7 ausgegeben. Die Sensoreinheit 5 weist beispielsweise einen Temperatursensor zum Erfassen einer Temperatur als Messgröße auf, kann jedoch auch einen Sensor zum Erfassen einer anderen Messgröße aufweisen. Das Sensorsignal S ist eine von der Sensoreinheit 5 erzeugte elektrische Spannung, beispielsweise eine Spannung im einstelligen Voltbereich.

Die Umschaltlogik 9 verbindet den Signaleingang 7 wechselweise mit der Signalverarbeitungseinheit 11 und der Energieernteeinheit 13 und führt das Sensorsignal S damit wechselweise der Signalverarbeitungseinheit 11 und der Energieernteeinheit 13 zu. Beispielsweise weist die Umschaltlogik 9 zu diesem Zweck verlustarme Halbleiterschalter, beispielsweise Metall-Oxid-Halbleiter-Feldeffekttransistoren (MOSFET), und eine Steuereinheit zur Ansteuerung der Halbleiterschalter auf.

Die Signalverarbeitungseinheit 11 erzeugt aus dem Sensorsignal S ein Übertragungssignal T. Beispielsweise erzeugt die Signalverarbeitungseinheit 11 als Übertragungssignal T einen Mittelwert des gleichgerichteten Sensorsignals S, siehe dazu Figur 2.

Figur 2 zeigt beispielhaft einen Schaltplan einer Gleichrichterschaltung 21 und einer Mittelungsschaltung 23 zum Erzeugen des Übertragungssignals T als ein Mittelwert des gleichgerichteten Sensorsignals S. Die Gleichrichterschaltung 21 ist als eine von vier Dioden 25 gebildete Brückengleichrichterschaltung ausgebildet. Die Mittelungsschaltung 23 ist der Gleichrichterschaltung 21 nachgeschaltet und weist eine Induktivität 27, einen Mittelungskondensator 29 und einen zu dem Mittelungskondensator 29 parallel geschalteten Mittelungswiderstand 31 auf. In Figur 2 ist angenommen, dass der Signaleingang 7 über die Umschaltlogik 9 mit der Signalverarbeitungseinheit 11 verbunden ist, wobei die Umschaltlogik 9 in Figur 2 nicht dargestellt ist. Der Signaleingang 7 ist durch eine von einem Varistor gebildete Spannungsbegrenzungseinheit 33 vor Überspannungen geschützt. Beispielsweise ist die Spannungsbegrenzungseinheit 33 dazu ausgelegt, einen einlaufenden, über 5 ms abklingenden Spannungsstoß mit einer Spannungsspitze von 100 V auf 15 V bis 20 V zu begrenzen. Das Übertragungssignal T ist eine an der Parallelschaltung des Mittelungskondensators 29 und des Mittelungswiderstands 31 anliegende Spannung. Zum Auswerten des auf diese Weise erzeugten Übertragungssignals T wird in einem Prüffeld des Herstellers des Funksensorknotens 1 eine Kalibrierkurve ausgemessen, die das Übertragungssignal T als eine Übertragungsfunktion der Messgröße darstellt und einem Benutzer des Funksensorknotens 1 zur Verfügung gestellt wird. Idealerweise wird für die Ermittlung der Übertragungsfunktion im Prüffeld ein für das Messsignal typischer Zeitverlauf gewählt, der der erwarteten Messgröße auf der Anlage in etwa entspricht.

Die in Figur 2 gezeigte Ausführung der Signalverarbeitungseinheit 11 zum Erzeugen des Übertragungssignals T als ein Mittelwert des gleichgerichteten Sensorsignals S erfordert keine aufwändige Auswertung des Sensorsignals S in dem Funksensorknoten 1 und ist deshalb besonders energiesparend. Wenn ausreichend geerntete Energie zur Verfügung steht, kann die Signalverarbeitungseinheit 11 stattdessen aufwändiger ausgeführt sein. Beispielsweise kann die Signalverarbeitungseinheit 11 einen integrierten Schaltkreis aufweisen, der als Übertragungssignal T einen Effektivwert (RMS) des Sensorsignals S berechnet. Beispielsweise wird der Effektivwert über eine Zeitperiode von etwa 100 ms mit einer Abtastfrequenz von mehr als 3 kHz gebildet. Bei größeren Funksensorknoten 1 kann die Messwertverarbeitung auch mehrere Signale umfassen, einen Messwertspeicher enthalten und eine aufwändigere Verarbeitung beinhalten.

Die Energieernteeinheit 13 ist zum Ernten von Energie aus dem Sensorsignal S ausgebildet, die zur Energieversorgung des Funksensorknotens 1 verwendet wird. Die Energieernteeinheit 13 weist eine Energiespeichereinheit 15 auf, die zur Speicherung von Energie ausgebildet ist, wenn die geerntete Energie momentan nicht zur Energieversorgung des Funksensorknotens 1 benötigt wird.

Figur 3 zeigt einen Schaltplan eines Ausführungsbeispiels der Energiespeichereinheit 15, wobei angenommen ist, dass die Energiespeichereinheit 15 über die Umschaltlogik 9 mit dem Signaleingang 7 verbunden ist, und wobei wie in Figur 2 die Umschaltlogik 9 nicht dargestellt ist. Die Energiespeichereinheit 15 dieses Ausführungsbeispiels weist einen Superkondensator 35, einen Akkumulator 37, eine Überlaufeinheit 39 mit einem integrierten Überladeschutz und eine Sperrdiode 41 auf und ist über eine Gleichrichterschaltung 21 mit dem Signaleingang 7 verbunden, wobei die Gleichrichterschaltung 21 mit der in Figur 2 gezeigten Gleichrichterschaltung 21 übereinstimmen oder separat ausgeführt sein kann. Der Superkondensator 35 und der Akkumulator 37 sind durch die Überlaufeinheit 39 entkoppelt, aber prinzipiell parallel zueinander geschaltet. Die Überlaufeinheit 39 leitet überschüssige Energie in den Akkumulator 37, wenn der Superkondensator 35 auf eine Nennspannung aufgeladen ist, das heißt der Akkumulator 37 wird nur dann geladen, wenn der Superkondensator 35 bereits auf die Nennspannung aufgeladen ist. Wenn der Akkumulator 37 sein Lebensdauerende erreicht, wird die Energiespeichereinheit 15 nur noch mit dem Superkondensator 35 betrieben.

Die Funkeinheit 17 weist eine Antenne 43 auf, mit der das Übertragungssignal T als ein Funksignal gesendet wird. Die Antenne 43 ist als eine Ringantenne mit einer oder mehreren Windungen ausgebildet. Vorzugsweise ist die Funkeinheit 17 ferner dazu ausgebildet, mit der Antenne 43 wechselweise das Funksignal zu senden und aus einem in einer Umgebung des Funksensorknotens 1 vorhandenen Magnetfeld induktiv Energie zu ernten und/oder eine Magnetfeldstärke eines in einer Umgebung des Funksensorknotens 1 vorhandenen Magnetfeldes zu erfassen.

Die elektromagnetische Abschirmung 19 ist als eine niederinduktive Leiterschleife ausgebildet, die zur Abschirmung elektromagnetischer Felder in dem Sensorknotengehäuse 3 um die elektrischen und elektronischen Komponenten des Funksensorknotens 1 herum verläuft.

Der Signaleingang 7 weist aus dem Sensorknotengehäuse 3 herausgeführte Kontakte 44, 45 auf, über die der Signaleingang 7 von außen kontaktierbar ist. Über die Kontakte 44, 45 kann beispielsweise eine externe Sensoreinheit 5 mit dem Signaleingang 7 verbunden werden, um dem Signaleingang 7 ein von der externen Sensoreinheit 5 ausgegebenes Sensorsignal S zuzuführen. Ein herausgeführter Kontakt 45 und die elektromagnetische Abschirmung 19 sind mit einem aus dem Sensorknotengehäuse 3 herausgeführten Masseanschluss 47 verbunden. Der Masseanschluss 47 ist mit einer elektrisch leitfähigen Oberfläche 49 elektrisch verbunden, an der der Funksensorknoten 1 angeordnet ist.

Optional kann die Energieernteeinheit 13 über aus dem Sensorknotengehäuse 3 herausgeführte Zusatzkontakte 51, 52 Energie ernten.

Das Sensorknotengehäuse 3 ist in einem Kunststoff mit niedriger Permittivität vergossen, so dass die Funksignale der Antenne 43 kaum gedämpft werden.

Der Funksensorknoten 1 wird beispielsweise in einer elektromagnetisch hoch belasteten Umgebung eingesetzt.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Funksensorknoten
- 3: Sensorknotengehäuse
- 5: Sensoreinheit
- 7: Signaleingang
- 9: Umschaltlogik
- 11: Signalverarbeitungseinheit
- 13: Energieernteeinheit
- 15: Energiespeichereinheit
- 17: Funkeinheit
- 19: elektromagnetische Abschirmung
- 21: Gleichrichterschaltung
- 23: Mittelungsschaltung
- 25: Diode
- 27: Induktivität
- 29: Mittelungskondensator
- 31: Mittelungswiderstand
- 33: Spannungsbegrenzungseinheit
- 35: Superkondensator
- 37: Akkumulator
- 39: Überlaufeinheit
- 41: Sperrdiode
- 43: Antenne
- 44, 45: herausgeführter Kontakt
- 47: Masseanschluss
- 49: elektrisch leitfähige Oberfläche
- 51, 52: Zusatzkontakt
- S: Sensorsignal
- T: Übertragungssignal

## Patentansprüche

1. Funksensorknoten (1), umfassend
- eine Sensoreinheit (5) zum Erfassen einer Messgröße und Ausgeben eines analogen elektrischen Sensorsignals (S),
- eine Energieernteeinheit (13) zum Ernten von Energie aus dem Sensorsignal (S),
- eine Signalverarbeitungseinheit (11) zum Erzeugen eines Übertragungssignals (T) aus dem Sensorsignal (S) und
- eine Funkeinheit (17) zum Senden des Übertragungssignals (T) als ein Funksignal,
- wobei das Sensorsignal (S) wechselweise der Energieernteeinheit (13) und der Signalverarbeitungseinheit (11) zuführbar ist, und
- wobei die Signalverarbeitungseinheit (11) eine Mittelungsschaltung (23) zum Erzeugen des Übertragungssignals (T) als ein Mittelwert des mit einer Gleichrichterschaltung (21) gleichgerichteten Sensorsignals (S) aufweist oder wobei die Signalverarbeitungseinheit (11) als Übertragungssignal (T) einen Effektivwert des Sensorsignals (S) erzeugt.

2. Funksensorknoten (1) nach einem der vorhergehenden Ansprüche mit einem Signaleingang (7), dem das Sensorsignal (S) zugeführt wird, und mit einer Umschaltlogik (9), durch die der Signaleingang (7) wechselweise mit der Energieernteeinheit (13) und der Signalverarbeitungseinheit (11) verbindbar ist.

3. Funksensorknoten (1) nach Anspruch 2 mit einer Spannungsbegrenzungseinheit (33) zum Schutz des Signaleingangs (7) vor Überspannungen.

4. Funksensorknoten (1) nach Anspruch 2 oder 3, wobei der Signaleingang (7) aus einem Sensorknotengehäuse (3) des Funksensorknotens (1) herausgeführte Kontakte (44, 45) aufweist.

5. Funksensorknoten (1) nach einem der vorhergehenden Ansprüche mit einem in einem Kunststoff mit niedriger Permittivität vergossenen Sensorknotengehäuse (3).

6. Funksensorknoten (1) nach einem der vorhergehenden Ansprüche, wobei die Funkeinheit (17) eine Antenne (43) aufweist und dazu ausgebildet ist, mit der Antenne (43) wechselweise das Funksignal zu senden und aus einem in einer Umgebung des Funksensorknotens (1) vorhandenen Magnetfeld induktiv Energie zu ernten.

7. Funksensorknoten (1) nach einem der vorhergehenden Ansprüche, wobei die Funkeinheit (17) eine Antenne (43) aufweist und dazu ausgebildet ist, mit der Antenne (43) wechselweise das Funksignal zu senden und eine Magnetfeldstärke eines in einer Umgebung des Funksensorknotens (1) vorhandenen Magnetfeldes zu erfassen.

8. Funksensorknoten (1) nach einem der vorhergehenden Ansprüche, der an einer elektrisch leitfähigen Oberfläche (49) angeordnet ist und einen mit der elektrisch leitfähigen Oberfläche (49) elektrisch verbundenen Masseanschluss (47) aufweist.

9. Funksensorknoten (1) nach Anspruch 8, der eine mit der elektrisch leitfähigen Oberfläche (49) verbundene elektromagnetische Abschirmung (19) aufweist.

10. Funksensorknoten (1) nach einem der vorhergehenden Ansprüche mit einer Energiespeichereinheit (15) zur Speicherung von Energie, wobei die Energiespeichereinheit (15) einen Superkondensator (35) und/oder einen Akkumulator (37) aufweist.

11. Funksensorknoten (1) nach Anspruch 10, wobei die Energiespeichereinheit (15) einen Superkondensator (35) und einen Akkumulator (37) aufweist und der Akkumulator (37) nur nach abgeschlossener Aufladung des Superkondensators (35) auf eine Nennspannung geladen wird.

12. Verfahren zum Betreiben eines Funksensorknotens (1) nach einem der vorhergehenden Ansprüche, wobei
- mit der Sensoreinheit (5) die Messgröße erfasst wird und das Sensorsignal (S) ausgegeben wird,
- das Sensorsignal (S) wechselweise der Energieernteeinheit (13) und der Signalverarbeitungseinheit (11) zugeführt wird,
- mit der Signalverarbeitungseinheit (11) das Übertragungssignal (T) aus dem Sensorsignal (S) erzeugt wird, wobei von einer Mittelungsschaltung (23) der Signalverarbeitungseinheit (11) das Übertragungssignal (T) als ein Mittelwert des mit einer Gleichrichterschaltung (21) gleichgerichteten Sensorsignals (S) erzeugt wird oder wobei von der Signalverarbeitungseinheit (11) als Übertragungssignal (T) ein Effektivwert des Sensorsignals (S) erzeugt wird,
- mit der Funkeinheit (17) das Übertragungssignal (T) als ein Funksignal gesendet wird und
- mit der Energieernteeinheit (13) Energie aus dem Sensorsignal (S) geerntet wird.

## Claims

1. Radio sensor node (1) comprising
- a sensor unit (5) for capturing a measurement variable and outputting an analogue electrical sensor signal (S),
- an energy harvesting unit (13) for harvesting energy from the sensor signal (S),
- a signal processing unit (11) for generating a transmission signal (T) from the sensor signal (S), and
- a radio unit (17) for transmitting the transmission signal (T) as a radio signal,
- wherein the sensor signal (S) can be alternately supplied to the energy harvesting unit (13) and to the signal processing unit (11), and
- wherein the signal processing unit (11) has an averaging circuit (23) for generating the transmission signal (T) as an average value of the sensor signal (S) rectified with a rectifier circuit (21), or wherein the signal processing unit (11) generates a root mean square value of the sensor signal (S) as the transmission signal (T).

2. Radio sensor node (1) according to one of the preceding claims, having a signal input (7), to which the sensor signal (S) is supplied, and having a changeover logic unit (9) which can be used to alternately connect the signal input (7) to the energy harvesting unit (13) and the signal processing unit (11) .

3. Radio sensor node (1) according to Claim 2, having a voltage limiting unit (33) for protecting signal input (7) from overvoltages.

4. Radio sensor node (1) according to Claim 2 or 3, wherein the signal input (7) has contacts (44, 45) routed out of a sensor node housing (3) of the radio sensor node (1).

5. Radio sensor node (1) according to one of the preceding claims, having a sensor node housing (3) encapsulated in a low-permittivity plastic.

6. Radio sensor node (1) according to one of the preceding claims, wherein the radio unit (17) has an antenna (43) and is designed to use the antenna (43) to alternately transmit the radio signal and to inductively harvest energy from a magnetic field present in an environment of the radio sensor node (1).

7. Radio sensor node (1) according to one of the preceding claims, wherein the radio unit (17) has an antenna (43) and is designed to use the antenna (43) to alternately transmit the radio signal and to capture a magnetic field strength of a magnetic field present in an environment of the radio sensor node (1).

8. Radio sensor node (1) according to one of the preceding claims, which is arranged on an electrically conductive surface (49) and has an earth connection (47) electrically connected to the electrically conductive surface (49).

9. Radio sensor node (1) according to Claim 8, which has an electromagnetic shield (19) connected to the electrically conductive surface (49).

10. Radio sensor node (1) according to one of the preceding claims, having an energy storage unit (15) for storing energy, wherein the energy storage unit (15) has a super capacitor (35) and/or a rechargeable battery (37).

11. Radio sensor node (1) according to Claim 10, wherein the energy storage unit (15) has a super capacitor (35) and a rechargeable battery (37), and the rechargeable battery (37) is charged to a nominal voltage only after charging of the super capacitor (35) has been completed.

12. Method for operating a radio sensor node (1) according to one of the preceding claims, wherein
- the sensor unit (5) is used to capture the measurement variable and to output the sensor signal (S),
- the sensor signal (S) is alternately supplied to the energy harvesting unit (13) and to the signal processing unit (11),
- the signal processing unit (11) is used to generate the transmission signal (T) from the sensor signal (S), wherein an averaging circuit (23) of the signal processing unit (11) generates the transmission signal (T) as an average value of the sensor signal (S) rectified with a rectifier circuit (21), or wherein the signal processing unit (11) generates a root mean square value of the sensor signal (S) as the transmission signal (T),
- the radio unit (17) is used to transmit the transmission signal (T) as a radio signal, and
- the energy harvesting unit (13) is used to harvest energy from the sensor signal (S).

## Revendications

1. Noeud (1) de capteur sans fil, comprenant
- une unité (5) de capteur pour la détection d'une grandeur de mesure et l'émission d'un signal (S) électrique analogique de capteur,
- une unité (13) d'énergie pour récolter de l'énergie du signal (S) de capteur,
- une unité (11) de traitement du signal pour la production d'un signal (T) de transmission à partir du signal (S) de capteur et
- une unité (17) sans fil pour l'envoi du signal (T) de transmission sous la forme d'un signal radio,
- dans lequel le signal (S) de capteur peut être envoyé au choix à l'unité (13) de récolte d'énergie et à l'unité (11) de traitement du signal, et
- dans lequel l'unité (11) de traitement du signal a un circuit (23) de formation d'une moyenne pour la production du signal (T) de transmission sous la forme d'une valeur moyenne du signal (S) de capteur redressé par un circuit (21) redresseur, ou dans lequel l'unité (11) de traitement du signal produit comme signal (T) de transmission une valeur effective du signal (S) du capteur.

2. Noeud (1) de capteur sans fil suivant l'une des revendications précédentes, comprenant une entrée (7) de signal, à laquelle le signal (S) de capteur peut être envoyé, et comprenant une logique (9) de commutation, par laquelle l'entrée (7) du signal peut être reliée au choix à l'unité (13) de récolte d'énergie et à l'unité (11) de traitement du signal.

3. Noeud (1) de capteur sans fil suivant la revendication 2, comprenant une unité (33) de limitation de la tension pour protéger l'entrée (7) de signal de surtensions.

4. Noeud (1) de capteur sans fil suivant la revendication 2 ou 3, dans lequel l'entrée (7) du signal a des contacts (44, 45) sortis d'un boîtier (3) du noeud (1) du capteur sans fil.

5. Noeud (1) de capteur sans fil suivant l'une des revendications précédentes, comprenant un boîtier (3) de noeud de capteur coulé dans une matière plastique ayant une permitivité petite.

6. Noeud (1) de capteur sans fil suivant l'une des revendications précédentes, dans lequel l'unité (17) sans fil a une antenne (43) et est constituée pour, par l'antenne (43), au choix envoyer le signal radio et récolter de l'énergie inductive à partir d'un champ magnétique présent dans l'environnent du noeud (1) de capteur sans fil.

7. Noeud (1) de capteur sans fil suivant l'une des revendications précédentes, dans lequel l'unité (17) sans fil a une antenne (43) et est constituée pour, par l'antenne (43), au choix envoyer le signal radio et détecter une intensité d'un champ magnétique présent du noeud (1) de capteur sans fil.

8. Noeud (1) de capteur sans fil suivant l'une des revendications précédentes, qui est disposé sur une surface (49) conductrice de l'électricité et qui a une borne (47) de masse reliée électriquement à la surface (49) conductrice de l'électricité.

9. Noeud (1) de capteur sans fil suivant la revendication 8, qui a un blindage (19) électromagnétique relié à la surface (49) conductrice de l'électricité.

10. Noeud (1) de capteur sans fil suivant l'une des revendications précédentes, comprenant une unité (15) d'accumulation d'énergie pour l'accumulation d'énergie, dans lequel l'unité (15) d'accumulation d'énergie a un supercondensateur (35) et/ou un accumulateur (37).

11. Noeud (1) de capteur sans fil suivant la revendication 10, dans lequel l'unité (15) d'accumulation d'énergie a un supercondensateur (35) et un accumulateur (37) et l'accumulateur (37) n'est chargé à une tension nominale qu'après que la charge du supercondensateur (35) est terminée.

12. Procédé pour faire fonctionner un noeud (1) de capteur sans fil suivant l'une des revendications précédentes, dans lequel
- on détecte la grandeur de mesure par l'unité (5) sans fil et on émet le signal (S) de capteur,
- on envoie le signal (S) de capteur au choix à l'unité (13) de récolte d'énergie et à l'unité (11) de traitement du signal,
- on produit, par l'unité (11) de traitement du signal, le signal (T) de transmission à partir du signal (S) de capteur, dans lequel on produit, par un circuit (23) de formation d'une moyenne de l'unité (11) de traitement du signal, le signal (T) de transmission sous la forme d'une valeur moyenne du signal (S) de capteur redressé par un circuit (21) redresseur, ou dans lequel on produit, par l'unité (11) de traitement du signal, comme signal (T) de transmission, une valeur effective du signal (S) du capteur,
- on envoie, par l'unité (17) sans fil, le signal (T) de transmission sous la forme d'un signal radio, et
- on récolte, par l'unité (13) de récolte d'énergie, de l'énergie du signal (S) du capteur.
